# EUROPÄISCHE PATENTANMELDUNG

(11) **EP 2 783 596 A1**
(43) Veröffentlichungstag der Anmeldung: **01.10.2014**
(21) Anmeldenummer: 13161894.4
(22) Anmeldetag: 30.03.2013
(51) Int. Cl.: A47B 65/00

(54) **Haltevorrichtung für Bücher und Ordner**

(71) Anmelder: Zurecon AG, 8003 Zürich (CH)
(72) Erfinder: Pfluger, Gerd, 4625 Oberbuchsiten (CH)
(74) Vertreter: Rutz & Partner

(57) **Zusammenfassung**

Die Vorrichtung (1), die dem Halten von Büchern und Ordnern dient, umfasst eine erste und eine zweite Seitenwand (11A, 11B), die durch eine Kopplungsvorrichtung (120) miteinander verbunden und gegeneinander verschiebbar gehalten sind. Erfindungsgemäss umfasst die Kopplungsvorrichtung (120) einen langgestreckten ersten Ausleger (12A), der einstückig mit der ersten Seitenwand (11A) verbunden und zumindest annähernd senkrecht dazu ausgerichtet ist, sowie einen langgestreckten zweiten Ausleger (12B), der einstückig mit der zweiten Seitenwand (11B) verbunden und zumindest annähernd senkrecht dazu ausgerichtet ist, wobei die beiden Ausleger (12A, 12B) einander zugewandt und parallel verschiebbar miteinander verbunden sind.

## Beschreibung

Die Erfindung betrifft eine Haltevorrichtung für Bücher und Ordner.

Zum Halten von Büchern und Ordnern auf Gestellen und Regalen werden oft Winkelstücke verwendet, die eine Grundplatte und eine Seitenplatte aufweisen, die einen Winkel von 90° einschliessen. Die Bücher werden auf die Grundplatte aufgesetzt, wonach sie durch die Seitenplatte gehalten werden. Die Bücher werden dadurch jedoch nur lose gehalten. Sobald einzelne Bücher von der Grundplatte entfernt werden, so kann das Winkelstück zur Seite kippen.

Zur Beseitigung dieses Mangels ist in der Patentschrift CH 237952 eine Haltevorrichtung beschrieben, die zwei Seitenwände aufweist, die durch ein in seiner Länge verstellbare scherenartige Kopplungsvorrichtung bzw. eine Nürnberger Schere miteinander verbunden sind. Die beiden Seitenwände können dabei durch ein Zugelement gegeneinander gezogen werden. Die Nürnberger Schere ist an den hinteren Enden der beiden Seitenwände mit diesen verbunden, während das Zugelement nach vorne geführt ist und vom Anwender erfasst werden kann.

Die Ausgestaltung der Haltevorrichtung mit einer Nürnberger Schere ist relativ aufwändig. Die relativ teure Nürnberger Schere ist mit entsprechendem Aufwand mit den Seitenwänden der Haltevorrichtung zu verbinden. Zudem verleiht die Nürnberger Schere der Haltevorrichtung nur eine geringe Eigenstabilität, weshalb beim Einschieben eines Buches nahe einer der Seitenwände diese nach hinten verschoben werden und gegebenenfalls vom frei stehenden Regal fallen kann.

Der vorliegenden Erfindung liegt daher die Aufgabe zugrunde, eine verbesserte Haltevorrichtung für Bücher und Ordner zu schaffen.

Insbesondere soll eine kostengünstige und einfach aufgebaute Haltevorrichtung geschaffen werden, mittels der die Bücher und Ordner stabil gehalten werden können.

Die erfindungsgemässe Haltevorrichtung soll einfach aufgebaut und zusammengesetzt werden können. Auf die Verwendung von relativ teuren Zusatzteilen soll verzichtet werden können.

Die Haltevorrichtung soll eine gute Eigenstabilität aufweisen und vor dem Einsetzen eines Buches oder nach der Entnahme eines Buches mit minimalem Aufwand justiert und fixiert werden können.

Diese Aufgabe wird mit einer Haltevorrichtung gelöst, welche die in Anspruch 1 angegebenen Merkmale aufweist. Vorteilhafte Ausgestaltungen der Erfindung sind in weiteren Ansprüchen angegeben.

Die Vorrichtung, die dem Halten von Büchern und Ordnern dient, umfasst eine erste und eine zweite Seitenwand, die durch eine Kopplungsvorrichtung miteinander verbunden und gegeneinander verschiebbar gehalten sind.

Erfindungsgemäss umfasst die Kopplungsvorrichtung einen langgestreckten ersten Ausleger, der einstückig mit der ersten Seitenwand verbunden und zumindest annähernd senkrecht dazu ausgerichtet ist, sowie einen langgestreckten zweiten Ausleger, der einstückig mit der zweiten Seitenwand verbunden und zumindest annähernd senkrecht dazu ausgerichtet ist, wobei die beiden Ausleger einander zugewandt und parallel verschiebbar miteinander verbunden sind.

Die erfindungsgemässe Haltevorrichtung kann vorteilhaft aus einer einzelnen Blechplatte gefertigt werden. Dazu werden zwei vorzugsweise identische Vorrichtungsteile derart aus der Blechplatte ausgeschnitten und geformt, dass zwei Seitenwände mit den zugehörigen Auslegern resultieren, die verschiebbar miteinander verbunden sind. Auf diese Weise kann die Haltevorrichtung mit minimalem Material- und Arbeitsaufwand hergestellt werden. Gleichzeitig können die Vorrichtungsteile der Haltevorrichtung mit Einprägungen oder Sicken versehen sein, die der ästhetischen Gestaltung der Haltevorrichtung und/oder der Erhöhung der Stabilität der Haltevorrichtung dienen. Beispielsweise wird Blech verwendet, in das bereits Sicken eingeprägt sind.

Vorzugsweise wird beschichtetes Blech verwendet, welches eine ästhetisch vorteilhafte Farbgebung aufweist und gegen äussere Einwirkungen langfristig resistent ist. Bereits mit diesen einfachen Massnahmen kann der Haltevorrichtung eine vorteilhafte ästhetische Gestalt verliehen werden.

Durch das Einprägen von Sicken wird eine sehr hohe Steifigkeit erzielt, weshalb die Haltevorrichtung aus dünnem und leichtem Blech gefertigt werden kann. Trotz der Fertigung der Haltevorrichtung aus Metall mit hoher Stabilität resultiert somit eine leicht handhabbare Vorrichtung, die auch schwere Bücher und Ordner stabil halten kann.

Die beiden Ausleger, die zusammen mit einer Verbindungsvorrichtung die Kopplungsvorrichtung bilden, verlaufen vorzugsweise parallel zueinander und überlappen sich in einer vorzugsweisen Ausgestaltung etwa auf gleicher Höhe. Alternativ können die Ausleger auch übereinander liegend angeordnet werden.

Die beiden Ausleger können praktisch über den gesamten Bereich gegeneinander verschoben werden, so dass in einem Endanschlag die von den Seitenwänden abgewandten Endstücke und im anderen Endanschlag die den Seitenwänden zugewandten Endstücke der Ausleger übereinander liegen. Die Seitenwände können daher so weit gegeneinander verschoben werden, dass nur ein einzelnes Buch oder eine gesamte Bücherreihe gehalten werden kann.

Die Ausleger können auf verschiedene Arten vorteilhaft miteinander verbunden werden.

Besonders vorteilhaft können die Ausleger mit zueinander komplementären Formen versehen werden, so dass sie formschlüssig ineinander eingreifen. Beispielsweise wird der erste Ausleger hülsenförmig ausgestaltet und mit einem Längsschlitz versehen, in den der zweite Ausleger mit einem Verbindungselement eingreifen kann, das innerhalb des hülsenförmigen ersten Auslegers formschlüssig und verschiebbar gehalten ist.

Alternativ können die beiden Ausleger durch Kopplungselemente miteinander verbunden werden, von denen vorzugsweise wenigstens eines einstückig an einem der Ausleger angeformt oder, beispielsweise als Längsschlitz, daraus ausgeschnitten ist.

In einer weiteren vorzugsweisen Ausgestaltung weisen die beiden streifenförmigen Ausleger je ein erstes und ein zweites Auslegerelement auf, von denen das erste Auslegerelement vertikal und das zweite Auslegerelement zumindest annähernd horizontal ausgerichtet und mit einem Längsschlitz versehen ist. Die Längsschlitze der beiden Ausleger liegen dabei axial übereinander, so dass ein Verbindungselement durch beide Längsschlitze hindurchgeführt werden kann. Vom Verbindungselement werden vorzugsweise zwei Platten gehalten, zwischen denen die Ausleger verschiebbar gehalten sind. Das Verbindungselement ist beispielsweise eine lösbare Schraubengarnitur oder eine nicht lösbare Nietverbindung.

In einer weiteren vorzugsweisen Ausgestaltung werden die Ausleger durch ein Ringelement oder ein Klammerelement umschlossen, welche gegebenenfalls in eine Führungsnut oder in einen Längsschlitz eingreifen, der in wenigstens einem der Ausleger vorgesehen ist.

Die Kopplungsvorrichtung bzw. die miteinander verbundenen Ausleger sind vorzugsweise auf der dem Anwender zugewandten Frontseite der Haltevorrichtung angeordnet, der die Rücken der gehaltenen Bücher zugewandt sind. Die Bücher werden daher nicht nur seitlich gehalten, sondern auch gesichert, so dass sie nicht aus dem Regal herausfallen können. In vorzugsweisen Ausgestaltungen ist die Kopplungsvorrichtung innerhalb des unteren Drittels der Höhe der Haltevorrichtung angeordnet. Während die Haltevorrichtung dabei mit unveränderter Stabilität gehalten ist, können einzelne Bücher frontseitig aus dem Regal entnommen werden, ohne dass die Haltevorrichtung entfernt wird.

Die Anordnung der Kopplungsvorrichtung auf der Frontseite erlaubt es ferner, die Position der Bücher zu markieren. Dabei wird vorzugsweise ein optisch oder elektronisch lesbarer Code auf einer Unterlage wiedergegeben oder in einem Chip, beispielsweise einem RFID-Chip, gespeichert, der mit der Haltevorrichtung verbunden wird.

In einer weiteren vorzugsweisen Ausgestaltung wird wenigstens eine der Seitenwände mit einem senkrecht dazu ausgerichteten Fusselement versehen, welches der anderen Seitenwand zugewandt oder von dieser abgewandt ist. Sofern das Fusselement der anderen Seitenwand zugewandt ist, wird die Haltevorrichtung für sich alleine weiter stabilisiert, wenn ein Buch auf das Fusselement abgestützt wird. Sofern das Fusselement hingegen von der anderen Seitenwand abgewandt ist, so wird ein nach aussen gerichtetes Winkelstück gebildet, welches der Stabilisierung einer benachbarten Bücherreihe dienen kann. Mittels dieser Haltevorrichtung wird daher nicht nur die von der Haltevorrichtung erfasste, sondern auch eine benachbarte Bücherreihe gehalten. Das Fusselement ist vorzugsweise auch einstückig an der Seitenwand angeformt und entsprechend gebogen.

Die Haltevorrichtung besteht daher vorzugsweise nur aus zwei Vorrichtungsteilen die gesamthaft aus einer Blechabwicklung ausgeschnitten und gebogen werden. Durch entsprechende Dimensionierung gelingt es, identische Vorrichtungsteile zu verwenden, wodurch der Herstellungsprozess vereinfacht wird. Für die Bedienung der Haltevorrichtung können zusätzlich Griffelemente an den Vorrichtungsteilen, vorzugsweise an den Seitenwänden vorgesehen werden.

Nachfolgend wird die Erfindung anhand von Zeichnungen näher erläutert. Dabei zeigt:
- Fig. 1: zwei identische Blechabwicklungen 1A', 1B', aus denen die in Figur 2 gezeigten Vorrichtungsteile 1A, 1B für die Haltevorrichtung 1 von Figur 3 geformt werden;
- Fig. 2: zwei Vorrichtungsteile 1A, 1B der Haltevorrichtung 1, die aus den geformten Blechabwicklungen von Figur 1 geformt wurden;
- Fig. 3: die erfindungsgemässe Haltevorrichtung 1 in einer ersten Ausgestaltung mit den beiden Vorrichtungsteilen 1A, 1B von Figur 2, die durch eine Verbindungsvorrichtung 20 miteinander verbunden sind;
- Fig. 4: die Haltevorrichtung 1 von Figur 3 mit Haltegriffen 111A, 111B und einer anders ausgestalteten Verbindungsvorrichtung 20;
- Fig. 5: eine erfindungsgemässe Haltevorrichtung 1 in einer zweiten vorzugsweisen Ausgestaltung;
- Fig. 6: eine erfindungsgemässe Haltevorrichtung 1 in einer dritten vorzugsweisen Ausgestaltung, und
- Fig. 7: die vereinzelten Vorrichtungsteile 1A, 1B der Haltevorrichtung 1 von Figur 6.

Figur 1 zeigt zwei identische Blechabwicklungen 1A', 1B', aus denen die in Figur 2 gezeigten Vorrichtungsteile 1A, 1B gebogen werden, die nach dem Zusammenfügen eine erfindungsgemässe Haltevorrichtung 1 bilden. Die beiden Blechabwicklungen 1A', 1B' sind identisch ausgestaltet und weisen einstückig je ein Wandelement 11A; 11B und einen Ausleger 12A; 12B auf.

Die streifenförmigen und zumindest annähernd rechteckigen Ausleger 12A; 12B sind senkrecht zu den Wandelementen 11A; 11B ausgerichtet und liegen noch in derselben Ebene. Die Ausleger 12A, 12B weisen je ein erstes Auslegerelement 121A; 121B und ein mit einem Längsschlitz 123A; 123B versehenes zweites Auslegerelement 122A; 122B auf, die in einem weiteren Prozessschritt entlang einer Biegelinie 125A, 125B senkrecht zueinander gebogen werden.

Zwischen den Wandelementen 11A; 11B und den Auslegern 12A; 12B ist eine Ausnehmung 124; 124B ausgeschnitten, die der Aufnahme des benachbarten Auslegers 12B; 12A dient. In weiteren vorzugsweisen Ausgestaltungen kann zu diesem Zweck in den Wandelementen 11A; 11B auch eine Fensteröffnung vorgesehen sein. Sofern der benachbarte Ausleger 12B; 12A jedoch vor der Front der Wandelemente 11A; 11B geführt wird, kann auf eine solche Ausnehmung oder eine Fensteröffnung verzichtet werden.

Figur 2 zeigt die gebogenen Vorrichtungsteile 1A, 1B mit den Wandelementen 11A, 11B, welche die Seitenwände der Haltevorrichtung 1 bilden. Die Ausleger 12B; 12A wurden je um 90° gegen die Seitenwände 11A, 11B gedreht und sind nun parallel gegeneinander ausgerichtet.

Die mit dem Längsschlitz 123A; 123B versehenen zweiten Auslegerelemente 122A; 122B wurden um 90° nach aussen gedreht, so dass sie parallel zu einer gemeinsamen Ebene ausgerichtet sind und nach der Verbindung der Vorrichtungsteile 1A, 1B derart übereinander liegen, dass sich die Längsschlitze 123A, 123B gegenseitig überdecken.

Die beiden Vorrichtungsteile 1A und 1B sind identisch. Exemplarisch ist jedoch gezeigt, dass am ersten Ausleger 12A, angrenzend an den Längsschlitz 123A, zwei Führungselemente 29 vorgesehen werden können, die in den Längsschlitz 123B des benachbarten Auslegers 12B eingreifen können, um dieses formschlüssig zu halten. Sofern die durch den benachbarten Längsschlitz 121B hindurch geführten Fühlungselemente 29 endseitig nach auseinander gebogen werden, so resultiert eine stabile formschlüssige Verbindung. Auf weitere Verbindungselemente kann in diesem Fall verzichtet werden. Sofern die beschriebenen Führungselemente 29 an beiden Auslegern 12A, 12B vorgesehen werden, resultieren wiederum identische Vorrichtungsteile 1A, 1B.

Figur 3 zeigt die erfindungsgemässe Haltevorrichtung 1 nach der Verbindung der beiden Vorrichtungsteile 1A, 1B. Die beiden Ausleger 12A, 12B sind parallel zueinander ausgerichtet, so dass sich die zweiten Auslegerelemente 122A; 122B überlappen. Durch die übereinanderliegenden Längsschlitze 123A, 123B ist ein Verbindungselement 21 einer Verbindungsvorrichtung 20, beispielsweise eine Schraube, geführt, mittels der die Ausleger 12A, 12B anhand eines Gegenstücks, wie einer Schraubenmutter, in einer gewählten Position fixierbar sind.

Figur 4 zeigt die Haltevorrichtung 1 von Figur 3 mit der exemplarisch zwei Bücher gehalten werden. Die Seitenwände 11A, 11B sind mit Haltegriffen 111A, 111B versehen, mittels denen sie gegeneinander oder auseinander schiebbar sind. Die Ausleger 12A, 12B sind von zwei Verbindungsplatten 22 einer Verbindungsvorrichtung 20 gehalten, die durch ein Verbindungselement 21, ein Bolzen oder eine Schraube, miteinander verbunden sind. Durch die Verbindungsplatten 22 werden die Ausleger 12A, 12B gegeneinander verschiebbar und parallel zueinander ausgerichtet gehalten. Da die beiden Seitenwände 11A, 11B dadurch parallel zueinander ausgerichtet stabil gehalten werden ist eine Fixierung der beiden Platten 22 möglich, aber nicht notwendig. Die beiden Vorrichtungsteile 1A, 1B können von einem zum andern Endanschlag geschoben werden und werden von den Platten 22 stets stabil gehalten.

Aus Figur 4 ist ferner ersichtlich, dass die Ausleger 12A, 12B die benachbarten Seitenwände 11B, 11A überragen können. Die Seitenwände 11A, 11B können daher nahe zusammengeführt werden, so dass auch nur eines oder zwei Bücher gehalten werden können. Wie erwähnt kann in den Seitenwänden 11A, 11B bedarfsweise eine Ausnehmungen oder Fensteröffnung vorgesehen sein, die der Aufnahme und vorzugsweise auch der Führung wenigstens eines Teils der Ausleger 12A, 12B dienen kann.

Figur 5 zeigt eine erfindungsgemässe Haltevorrichtung 1 in einer weiteren vorzugsweisen Ausgestaltung mit einfach ausgestalteten leistenförmigen Auslegern 12A, 12B, die durch ein Ringelement 23 miteinander verbunden sind. An den Unterseiten der Seitenwände 11A, 11B sind Fusselemente 129 vorgesehen, welche die Haltevorrichtung 1 weiter stabilisieren. Ferner sind Fensteröffnungen 124A, 124B in den Seitenwänden 11A, 11B vorgesehen, in die die Ausleger 12A, 12B einführbar sind. Auf diese Weise resultiert mit geringem Aufwand aus nur zwei einteiligen Vorrichtungsteilen 1A, 1B eine sehr stabile Haltevorrichtung 1, die auch schwere Teile, also nicht nur Bücher, sondern auch schwere Platten sicher halten kann. Die Haltevorrichtung 1 kann daher mit geringem Aufwand an die Bedürfnisse des Anwenders angepasst werden.

Figur 6 zeigt eine erfindungsgemässe Haltevorrichtung 1 in einer besonders vorteilhaften Ausgestaltung. Aus Figur 1 ist ersichtlich, dass die Abwicklungen für die Vorrichtungsteilen 1A, 1B der Haltevorrichtungen 1 in den Ausgestaltungen von Figur 3 und Figur 5 breite Blechplatten erfordern. Die Ausleger 12A, 12B stehen senkrecht zu den frontseitigen Kanten 110 der Seitenwände 11A, 11B. Die erforderliche Breite der Blechplatten entspricht daher der Breite einer Seitenwand 11A; 11B und der Länge eines Auslegers 12A; 12B. Zusätzlich ist ein Auslegerteil 122A; 122B mit einem ein Längsschlitz 123A, 123B vorzusehen, welches um die Biegelinie 125A; 125B abzubiegen ist. Somit ist auch ein Ausleger 12A; 12B mit einer entsprechend grossen Breite vorzusehen. Ferner resultiert beim Ausschneiden der Abwicklungen ein relativ grosser Ausschuss, nämlich der zwischen den Auslegern liegende Teil des Blechs.

In Figur 1 ist bei der linken Abwicklung 1A' strichpunktiert eingezeichnet, dass der Ausleger 12A auch parallel zur Seitenwand 11A bzw. parallel zur Vorderkante 110 der Seitenwand 11A angeordnet und durch einen Schnitt entlang der Vorderkante 110 freigelegt werden kann. Der Ausleger 12A, der ebenfalls mit einem Längsschlitz 123A versehen wird, kann nun um 90° nach oben gedreht werden, so dass er senkrecht zur Seitenwand 11A steht. Eine weitere Biegung ist nun nicht mehr erforderlich, da der Längsschlitz 123A bereits in der gewünschten Ebene liegt. Der Ausleger 12A kann daher mit geringerer Breite vorgesehen werden. Ferner reduziert sich die erforderliche Breite der Blechplatten auf die Breite der Seitenwand 12A und die reduzierte Breite des Auslegers 12A. Weiterhin können die Abwicklungen 1A', 1B' bei entsprechender Anordnung praktisch ohne Ausschuss von Material aus der Blechplatte ausgeschnitten werden. Anschliessend an den Ausleger 12 verbleibt wenigstens ein Teil 1120 der Seitenwand 11A, welcher die Seitenwand 11A mit dem Ausleger 12A verbindet.

Figur 6 zeigt nun eine Haltevorrichtung 1 mit zwei Vorrichtungsteilen 1A, 1B, die derart aus einem Blech ausgeschnitten und gebogen sind. Zur Stabilisierung der Vorrichtungsteile 1A, 1B sind diese mit Sicken versehen. Es ist gezeigt, dass L-förmige Ausleger 12A, 12B durch einen einfachen Schneide- und Biegevorgang realisiert werden konnten. Die L-förmigen Ausleger 12A, 12B schliessen an die Frontseite bzw. die Frontkante 110 der Seitenwände 11A, 11B an. Das Basisstück 1120 der L-förmigen Ausleger 12A, 12B bildet gleichzeitig ein Teil der Seitenwand 11A, 11B und ist parallel dazu ausgerichtet. Unterhalb bzw. oberhalb dieses Basisstücks 1120 ist eine Ausnehmung 124A, 124B vorgesehen, durch die der benachbarte Ausleger 12B bzw. 12A hindurch gestossen werden kann. Durch diese einfache und technisch sehr vorteilhafte Ausgestaltung resultiert ferner auch eine ästhetisch vorteilhafte Ausgestaltung. Die Ausleger 12A, 12B sind durch eine Verbindungsvorrichtung 20 miteinander verbunden, die in Figur 8 vergrössert gezeigt ist.

Figur 7 zeigt die vereinzelten Vorrichtungsteile 1A, 1B der Haltevorrichtung 1 von Figur 6. Die beiden Vorrichtungsteile 1A, 1B sind identisch ausgestaltet und gefertigt.

Die in Figur 8 vergrössert dargestellte Verbindungsvorrichtung 20 umfasst ein Verbindungselement 22, welches ein vertikales Mittelteil 221 umfasst, das eine Öffnung 223 aufweist und an dessen Unterseite mit zwei voneinander abgewandten Fusselementen 222 versehen ist. Das Mittelteil 22 ist von unten durch die beiden Längsschlitze 123A, 123B der übereinanderliegenden Ausleger 12A, 12B hindurch geführt und liegt mit den Fusselement in 222 am unteren Ausleger 12B an. Auf der Oberseite des oberen Auslegers 12A ist das Mittelteil 22 mit einem Halteteil 211 verbunden. Durch das Halteteil 211 und die Öffnung 223 im Mittelteil 22 ist eine Schraube 21 hindurch geführt, welche beispielsweise mit einer Schraubenmutter verbunden oder in ein Gewinde im Halteteil 211 eingeführt wird. Diese Haltevorrichtung 20 ist ästhetisch besonders vorteilhaft, kann bequem bedient werden und nimmt nur wenig Raum in Anspruch.

## Patentansprüche

1. Haltevorrichtung (1) für Bücher und Ordner mit einer ersten und einer zweiten Seitenwand (11A, 11B), die durch eine Kopplungsvorrichtung (120) miteinander verbunden und gegeneinander verschiebbar gehalten sind, **dadurch gekennzeichnet, dass** die Kopplungsvorrichtung (120) einen langgestreckten ersten Ausleger (12A) umfasst, der einstückig mit der ersten Seitenwand (11A) verbunden und zumindest annähernd senkrecht dazu ausgerichtet ist und dass die Kopplungsvorrichtung (120) einen langgestreckten zweiten Ausleger (12B) umfasst, der einstückig mit der zweiten Seitenwand (11B) verbunden und zumindest annähernd senkrecht dazu ausgerichtet ist, wobei die beiden Ausleger (12A, 12B) einander zugewandt und parallel verschiebbar miteinander verbunden sind.

2. Haltevorrichtung nach Anspruch 1, **dadurch gekennzeichnet, dass** die beiden Ausleger (12A, 12B) durch eine Verbindungsvorrichtung (20) miteinander verbunden sind, von der wenigstens ein Teil einstückig an einem der Ausleger (12A; 12B) angeformt oder daraus ausgeschnitten ist; oder dass die beiden Ausleger (12A, 12B) zueinander komplementäre Formen aufweisen und formschlüssig in einander eingreifen.

3. Haltevorrichtung (1) nach Anspruch 2, **dadurch gekennzeichnet, dass** die beiden Ausleger (12A, 12B) streifenförmig ausgestaltet sind, parallel zueinander verlaufen und sich zumindest annähernd auf gleicher Höhe überlappen und/oder dass die beiden Ausleger (12A, 12B) streifenförmig ausgestaltet sind und je einen Längsschlitz (123A, 123B) aufweisen, der zur Aufnahme der Verbindungsvorrichtung (20) dient.

4. Haltevorrichtung (1) nach Anspruch 1, 2 oder 3, **dadurch gekennzeichnet, dass** die Verbindungsvorrichtung (20) Verbindungselemente (21, 22) umfasst, wie eine Schraube oder einen Bolzen (21), der eine oder zwei an den Auslegern (12A, 12B) anliegende und gegebenenfalls durch die Längsschlitze (123A, 123B) hindurchgeführte Verbindungsplatten (22) hält oder dass die Verbindungsvorrichtung (20) einen Ring bildet, der beide Ausleger (12A, 12B) umschliesst.

5. Haltevorrichtung nach einem der Ansprüche 1 - 4, **dadurch gekennzeichnet, dass** jeder Ausleger (12A; 12B) mit der zugehörigen Seitenwand (11A; 11B) derart aus einer Blechplatte ausgeschnitten ist, dass der Ausleger (12A; 12B) vor dem Abbiegen in einer Ebene mit der Seitenwand (11A; 11B) liegt und senkrecht oder parallel zur Vorderkante (110) der Seitenwand (11A; 11B) verläuft.

6. Haltevorrichtung nach Anspruch 5, **dadurch gekennzeichnet, dass** der Ausleger (12A; 12B) durch eine Schnittlinie von der zugehörigen Seitenwand (11A; 11B) getrennt ist, die entlang der Vorderkante (110) der Seitenwand (11A; 11B) vorzugsweise bis etwa bis zu deren Mitte verläuft, wodurch ein die Vorderkante (110) überragendes und parallel zur Seitenwand (11A; 11B) ausgerichtetes Wandsegment (1120) verblieben ist, welches das Basisteil des L-förmigen Auslegers (12A; 12B) bildet.

7. Haltevorrichtung nach Anspruch 5, **dadurch gekennzeichnet, dass** die beiden Ausleger (12A, 12B) je ein erstes und ein zweites Auslegerelement (121A, 122A; 121B, 122B) aufweisen, von denen das erste Auslegerelement (121A; 121B) vertikal und das zweite Auslegerelement (122A; 122B) zumindest annähernd horizontal ausgerichtet und mit einem Längsschlitz (123A, 123B) versehen ist.

8. Haltevorrichtung (1) nach einem der Ansprüche 1 - 7, **dadurch gekennzeichnet, dass** die Kopplungsvorrichtung (120) auf der dem Anwender zugewandten Frontseite der Haltevorrichtung (1) angeordnet ist.

9. Haltevorrichtung (1) nach einem der Ansprüche 1 - 8, **dadurch gekennzeichnet, dass** die Kopplungsvorrichtung (120) auf halber Höhe oder innerhalb des unteren Drittels der Höhe der Haltevorrichtung (1) angeordnet ist.

10. Haltevorrichtung (1) nach einem der Ansprüche 1 - 9, **dadurch gekennzeichnet, dass** wenigstens eine der Seitenwände (11A; 11B) mit einem senkrecht dazu ausgerichteten Fusselement (129) versehen ist, welches der anderen Seitenwand (11B; 11A) zugewandt oder von dieser abgewandt ist.

11. Haltevorrichtung (1) nach einem der Ansprüche 1 - 10, **dadurch gekennzeichnet, dass** die Haltevorrichtung (1) zwei identische Vorrichtungsteile (1A, 1B) umfasst, die je aus einer Blechplatte ausgeschnitten sind.

12. Haltevorrichtung (1) nach einem der Ansprüche 1 - 11, **dadurch gekennzeichnet, dass** an wenigstens einer der Seitenwände (11A, 11B) ein Haltegriff (111A, 111B) einstückig angeformt ist.

13. Haltevorrichtung (1) nach einem der Ansprüche 1 - 12, **dadurch gekennzeichnet, dass** die Seitenwände (11A, 11B) und/oder die Ausleger (12A, 12B) mit Sicken (100) versehen sind.

14. Haltevorrichtung (1) nach einem der Ansprüche 1 - 12, **dadurch gekennzeichnet, dass** wenigstens eine der Seitenwände (11A; 11B) eine Öffnung oder Ausnehmung (124A; 124B) aufweist, welche der vollständigen oder teilweisen Aufnahme des Auslegers (12B; 12A) der anderen Seitenwand (11A; 11B) dient.
